# EUROPÄISCHE PATENTSCHRIFT

(11) **EP 1 762 303 B1**
(45) Veröffentlichungstag und Bekanntmachung des Hinweises auf die Patenterteilung: **17.10.2012**
(21) Anmeldenummer: 05019698.9
(22) Anmeldetag: 09.09.2005
(51) Int. Cl.: B05B 15/04, C23C 4/00

(54) **Verfahren zur Vorbereitung von Turbinenschaufeln für die Sprühbeschichtung sowie Halterung zur Fixierung einer solchen Turbinenschaufel**
Method for preparing turbine blades for spray coating and device for holding such blades
Procédé pour préparer des aubes de turbine en vue de leur revêtement par pulvérisation et support pour fixer de telles aubes

(43) Veröffentlichungstag der Anmeldung: 14.03.2007
(73) Patentinhaber: SIEMENS AKTIENGESELLSCHAFT, 80333 München (DE)
(72) Erfinder: Beck, Thomas, 16341 Panketal (DE); Ladru, Francis-Jurjen, 14050 Berlin (DE); Lippke, Benjamin, 14612 Falkensee (DE); Mensing, Marcus, 13465 Berlin (DE)

(56) Entgegenhaltungen:
- EP-A- 1 388 592
- EP-A- 1 537 950
- US-A- 4 271 005
- US-A- 5 665 217
- US-B1- 6 485 655

## Beschreibung

Die Erfindung betrifft ein Verfahren zur Vorbereitung von Turbinenschaufeln für die Sprühbeschichtung von deren im Betrieb vom durchströmenden Medium beaufschlagten Schaufelbereich in einer Sprühbeschichtungsvorrichtung, bei dem die Turbinenschaufel mit ihrem Schaufelfuß in einen Hohlraum einer Halterung derart eingesetzt wird, dass sie mit dem sich an den Schaufelfuß anschließenden Schaufelbereich aus einer Öffnung des Hohlraums unter Bildung eines Spaltes zwischen Öffnungsrand und Turbinenschaufel herausragt, und bei dem der Spalt durch eine an der Halterung fixierte Abschirmung überbrückt wird. Die Erfindung betrifft des weiteren eine Halterung zur Fixierung einer Turbinenschaufel in einer Sprühbeschichtungsvorrichtung, mit wenigstens einem eine Öffnung aufweisenden Hohlraum für die Aufnahme der Turbinenschaufel derart, dass die Turbinenschaufel mit einem Schaufelfuß in den Hohlraum eingesetzt ist und mit dem sich an den Schaufelfuß anschließenden, im Betrieb vom durchströmenden Medium beaufschlagten Schaufelbereich aus der Öffnung des Hohlraums unter Bildung eines Spalts zwischen Öffnungsrand und Turbinenschaufel herausragt, wobei im Bereich der Öffnung eine Abschirmung zur Überbrückung des Spalts vorgesehen ist.

Hochbelastete Werkstücke wie beispielsweise für Turbinen, insbesondere Gasturbinen bestimmte Turbinenschaufeln wie Leit- und Laufschaufeln werden zur Verbesserung ihrer Temperatur- und/oder Abrasionsfestigkeit mit hierfür geeigneten Metallen, Metalllegierungen oder Keramiken beschichtet. Die Beschichtung geschieht mittels einer Sprühbeschichtungsvorrichtung, in der die Turbinenschaufel sprühbeschichtet wird. Beispiele für Sprühbeschichtungsverfahren sind das atmosphärische Plasmasprühen (APS) und das Hochgeschwindigkeits-Sauerstoff-Brennstoff-Sprühen (HVOF).

Bei Turbinenschaufeln werden nur diejenigen Oberflächen beschichtet, die dem durchströmenden Medium - bei einer Gasturbine Heißgas - ausgesetzt sind, während der Schaufelfuß - Fußkörper bzw. Fußplatte - zur Befestigung der Turbinenschaufel beim Beschichtungsvorgang durch eine Halterung abgedeckt wird. Hierzu hat die Halterung einen Hohlraum mit einer Öffnung, in den die Turbinenschaufel mit ihrem Schaufelfuß eingesetzt wird, so dass sie mit dem zu beschichtenden Schaufelabschnitt aus der Öffnung des Hohlraums herausragt. Der Hohlraum kann zusätzliche eine Verbindung zu einer Druckluftquelle haben, von der während des Beschichtungsvorgangs Druckluft zur Kühlung in den Hohlraum eingeblasen werden kann.

Nach Einsetzen der Turbinenschaufel in den Hohlraum der Halterung verbleibt zwischen der Innenseite der Halterung und der Turbinenschaufel ein Spalt. Dieser Spalt wird durch eine Abschirmung in Form von Abschirmblechen ausgefüllt. Um eine Brückenbildung des Beschichtungsmaterials zwischen Turbinenschaufel und den Abschirmblechen und hierdurch hervorgerufene Abplatzungen von Beschichtungsmaterial von der Turbinenschaufel beim Herausnehmen aus der Halterung zu vermeiden, sind diese in Klemmvorrichtungen derart eingesetzt, dass sie unter Bildung eines stufenweisen Übergangs von der Turbinenschaufel zur Halterung aus der Öffnung herausragen. Hierbei muss jedoch in Kauf genommen werden, dass aus der Halterung herausragende Bereiche des Werkstücks sprühbeschichtet werden, die spezifikationsgerecht schichtfrei bleiben müssen, weil sie bereits mechanisch auf Endmaß gebracht worden sind. Diese so genannten "Oversprays" müssen deshalb nach der Sprühbeschichtung in einem nachgeschalteten Verfahrensgang abgeschliffen werden (Oversprayschleifen). Dieser zusätzliche Verfahrensschritt ist zeit- und kostenaufwendig.

In der DE 698 15 644 T2 ist eine Sprühbeschichtungsvorrichtung mit einer Halterung offenbart, in die eine Vielzahl von Turbinenschaufeln eingesetzt werden können. Da nur die Spitzen der Turbinenschaufeln beschichtet werden sollen, ist der Schaufelbereich mit einer Blechabdeckung versehen, der nur den Spitzenbereich freilässt. Gehalten wird die Turbinenschaufel über einen Block aus einem elastischen Material, der einen dem Schaufelfuß benachbarten Teil des Schaufelbereichs derart eng umgibt, dass eine kompressive Kraft zwecks Fixierung des Abschirmblechs ausgeübt wird. Der Block ist innerhalb des Hohlraums der Halterung verspannt. In der DE 698 15 644 wird auch auf die Verwendung von Aluminiumfolientape zwecks Abdeckung von Schaufelbereichen hingewiesen. Die Halterung für die vorgeschriebene Sprühbeschichtungsvorrichtung ist für das ganzflächige Beschichten des Schaufelbereichs einer Turbinenschaufel nicht geeignet, da ein erheblicher Teil des Schaufelbereichs durch die Halterung selbst abgedeckt ist. DE 698 15 644 offenbart den Oberbegriff der unabhängigen Ansprüchen.

Die US 5,665,217 offenbart eine Halterung für eine Tauchbeschichtung von Turbinenschaufeln bei dem eine Dichtung zur Turbinenschaufel verwendet wird, die das Tauchbad gegenüber einem innen liegenden Hohlraum abdichtet.

Die EP 1 388 592 A1 offenbart ein Verfahren und eine Vorrichtung zur Isolierung eines Oberflächenbereichs eines Werkstücks bei dem die Dichtung unterhalb einer Öffnung der Halterung liegt.

Der Erfindung liegt die Aufgabe zugrunde, ein Verfahren der eingangs genannten Art und eine dafür geeignete Halterung so auszugestalten, dass das Übersprühen von Teilen der Turbinenschaufeln vermieden wird, die spezifikationsgerecht unbeschichtet bleiben sollen.

Was das Verfahren betrifft, wird die Aufgabe erfindungsgemäß dadurch gelöst, dass für die Abschirmung eine Abschirmschicht aus einem Kunststoff verwendet wird, der bei der Sprühbeschichtung beständig ist, wobei die Abschirmschicht derart angeordnet wird, dass sie bis an die Grenze zwischen Schaufelfuß und Schaufelbereich reicht. Grundgedanke der Erfindung ist es also, ein temperaturbeständiges Kunststoffmaterial zwischen Turbinenschaufel und Öffnung der Halterung vorzusehen, und zwar derart, dass der nicht zu beschichtende Teil der Turbinenschaufel vollständig abgedeckt wird, also nur die Turbinenflächen frei bleiben. Auf diese Weise wird ein Übersprühen von Teilen des Werkstückes vermieden, die schichtfrei bleiben sollen, und es kann auf das Nachschleifen (Overspray-Schleifen) verzichtet werden. Aufgrund der Verwendung des Kunststoffmaterials kommt es nicht oder allenfalls begrenzt zu Anhaftungen des für die Sprühbeschichtung verwendeten Materials, so dass Abplatzungen von Beschichtungsmaterial beim Herausnehmen der Turbinenschaufel aus der Halterung vermieden werden.

In einer ersten Alternative des erfindungsgemäßen Verfahrens wird die Abschirmung allein von der Abschirmschicht gebildet, d. h. auf die Verwendung von Abschirmblechen wird bei dieser Ausführungsform verzichtet. Bei einer zweiten Alternative wird die Abschirmung unter Verwendung von wenigstens einem Abschirmblech gebildet, an dem werkstückseitig die Abschirmschicht angebracht ist. In beiden Fällen kann für die Abschirmschicht ein flexibles Abschirmband verwendet werden.

Im Falle der Verwendung von Abschirmblechen kann das Abschirmband an dem bzw. den Abschirmblech(en) befestigt werden, und zwar vorzugsweise so, dass das Abschirmband über das bzw. die Abschirmblech(e) vorsteht, damit auch insoweit ein Stufenübergang geschaffen wird. Alternativ dazu besteht die Möglichkeit, dass die Abschirmschicht auf das Abschirmblech aufgesprüht wird und dann eine Beschichtung bildet.

Als Material für die Abschirmschicht sollten solche Kunststoffe verwendet werden, die temperaturfest sind, so dass sie bei der Sprühbeschichtung beständig sind, und die antiadhäsiv sind, so dass es bei der Sprühbeschichtung nicht zu Anhaftungen des dabei verwendeten Beschichtungsmaterials an der Abschirmschicht kommt. Hierfür geeignet sind beispielsweise Kunststoffe wie PTFE. Sie vermeiden ein Abplatzen beim Ausbau nach dem Beschichtungsvorgang. Aber auch andere Kunststoffmaterialien sind einsatzfähig, sofern sie ähnlich oder gleich temperaturbeständig und antiadhäsiv sind wie PTFE.

Besonders zweckmäßig ist es, wenn die Abschirmschicht an der Turbinenschaufel zur Anlage gebracht wird. Dies vermeidet nicht nur ein Übersprühen von nicht zu beschichtenden Bereichen, sondern wirkt sich auch vorteilhaft auf die Kühlung der Turbinenschaufel aus, da die eingespeiste Kühlluft aufgrund der Dichtwirkung des Kunststoffmaterials besser genutzt wird.

Die Abschirmung sollte so angeordnet werden, dass sie über die Öffnung der Halterung vorsteht. Die Abschirmung kann an der Halterung ähnlich wie die zuvor verwendeten Einsteckbleche angeklemmt werden.

Was die zweite, sich auf die Halterung beziehende Aufgabe betrifft, wird sie erfindungsgemäß dadurch gelöst, dass für die Abschirmung eine Abschirmschicht aus einem Kunststoff vorgesehen ist, der bei der Sprühbeschichtung beständig ist, wobei die Abschirmschicht derart angeordnet ist, dass sie bei eingesetzter Turbinenschaufel an die Grenze zwischen Schaufelfuß und Schaufelbereich reicht.

Gegenstand der Erfindung ist des Weiteren, eine Sprühbeschichtungsvorrichtung zur Sprühbeschichtung von Werkstücken, wobei die Halterung wie vorstehend beschrieben ausgebildet ist.

In der Zeichnung ist die Erfindung anhand von Ausführungsbeispielen näher veranschaulicht. Es zeigen:
- Figur 1: ein erstes Ausführungsbeispiel der erfindungsgemäßen Halterung mit Turbinenschaufel im Vertikalschnitt;
- Figur 2: ein zweites Ausführungsbeispiel der erfindungsgemäßen Halterung im Vertikalschnitt und
- Figur 3: ein drittes Ausführungsbeispiel der erfindungsgemäßen Halterung im Vertikalschnitt.

Die in den Figuren 1 bis 3 dargestellten Halterungen 1 weisen jeweils einen topfartigen Hohlkörper 2 auf, der obenseitig eine von einem Öffnungsrand 3 begrenzte Öffnung aufweist. Der Hohlkörper 2 umschließt einen Hohlraum 4, in den von oben senkrecht eine Turbinenschaufel 5 derart eingesetzt ist, dass sich deren Schaufelfuß 6 im wesentlichen innerhalb des Hohlraums 4 befindet und dort stirnseitig auf einem Sockel 7 ruht, während sich die Turbinenschaufel 5 mit ihrem verkürzt dargestellten, im Betrieb der damit versehenen Turbine vom durchströmenden Medium beaufschlagten Schaufelbereich 8 außerhalb der Halterung 1 erstreckt. Durch den Pfeil A wird angedeutet, dass die Turbinenschaufel 5 beim Beschichtungsvorgang mit Druckluft gekühlt wird.

Die Halterung 1 ist dazu bestimmt, in eine Sprühbeschichtungsvorrichtung eingesetzt zu werden, damit dort der Schaufelbereich 8 - hierzu gehört auch die Oberseite des Schaufelfußes 6 - mit einer Metallbeschichtung versehen wird, die mittels Plasmasprühen aufgebracht wird. Damit die Beschichtung darauf beschränkt bleibt und nicht auch Teile des Schaufelfußes 6 beschichtet werden, weisen die Halterungen 1 den Schaufelfuß 6 umschließende Abschirmungen 9, 10, 11 auf, die den aus dem Hohlkörper 2 herausragenden Teil des Schaufelfußes 6 derart abschirmen, dass die Beschichtung auf den Schaufelbereich 8 beschränkt bleibt. Dabei sind die Abschirmungen 9, 10, 11 unterschiedlich ausgebildet.

Bei dem Ausführungsbeispiel gemäß Figur 1 besteht die Abschirmung 9 aus Abschirmblechen 12, 13 und einem an der Innenseite der Abschirmbleche 12, 13 befestigten Abschirmband 14. Die Abschirmbleche 12, 13 sind mittels Klammern 15, 16 an der Innenseite des Hohlkörpers 2 festgeklemmt. Das Abschirmband 14 steht nach oben über die Abschirmbleche 12, 13 so weit vor, das es bis an die Oberkante des Schaufelfußes 6 reicht und an dessen dortige Seitenflächen anliegt. Auf diese Weise wird der Abstand zwischen Schaufelfuß 6 und Innenseite des Hohlkörpers 2 überbrückt. Gleichzeitig wird verhindert, dass Teile des Schaufelfußes 6 unterhalb dessen Oberkante beim Beschichten übersprüht werden.

Bei dem Ausführungsbeispiel gemäß Figur 2 weist die Abschirmung 10 ebenfalls Abschirmbleche 17, 18 auf, die innenseitig mit einem Abschirmband 19 versehen sind. Die Anordnung des Abschirmbandes 19 ist die gleiche wie bei dem Ausführungsbeispiel gemäß Figur 1. Der einzige Unterschied besteht darin, dass die Abschirmbleche 17, 18 soweit nach oben verlängert sind, dass deren obere Stirnseiten bündig zu den oberen Stirnseiten des Abschirmbandes 19 liegen.

Bei dem Ausführungsbeispiel gemäß Figur 3 wird auf Abschirmbleche verzichtet. Der Spalt zwischen Hohlkörper 2 und Turbinenschaufel 5 wird hier allein durch ein Abschirmband 20 überbrückt, das im unteren Bereich an der Innenseite des Hohlkörpers 2 anliegt und dort mittels Klammern 21, 22 festgeklemmt ist und das im oberen Bereich an der Außenseite des Schaufelfußes 6 anliegt. Auch hier deckt das Abschirmband 20 den Schaufelfuß 6 bis zu dessen Oberkante ab, so dass gesichert ist, dass beim Beschichtungsvorgang nur der Schaufelbereich 8 beschichtet werden.

## Patentansprüche

1. Verfahren zur Vorbereitung von Turbinenschaufeln (5) für die Sprühbeschichtung von deren im Betrieb vom durchströmenden Medium beaufschlagten Schaufelbereich (8) in einer Sprühbeschichtungsvorrichtung,
bei dem die Turbinenschaufel (5) mit ihrem Schaufelfuß (6) in einen Hohlraum (4) einer Halterung (1) derart eingesetzt wird,
dass sie mit dem sich an den Schaufelfuß (6) anschließenden Schaufelbereich (8) aus einer Öffnung des Hohlraums (4) unter Bildung eines Spaltes zwischen Öffnungsrand (3) und Turbinenschaufel (5) herausragt, und bei dem der Spalt durch eine an der Halterung (1) fixierte Abschirmung (9, 10, 11) überbrückt wird,
**dadurch gekennzeichnet,**
**dass** für die Abschirmung (9, 10, 11) eine Abschirmschicht (14, 19, 20) aus einem Kunststoff verwendet wird,
der bei der Sprühbeschichtung beständig ist,
wobei die Abschirmschicht (14 19, 20) derart angeordnet wird,
**dass** sie bis an die Grenze zwischen Schaufelfuß (6) und Schaufelbereich (8) reicht und
**dass** die Abschirmung (9, 10, 11) derart angeordnet wird, dass sie über die Öffnung der Halterung (1) vorsteht.

2. Verfahren nach Anspruch 1,
**dadurch gekennzeichnet, dass**
die Abschirmung (11) allein von der Abschirmschicht (20) gebildet wird.

3. Verfahren nach Anspruch 1,
**dadurch gekennzeichnet, dass**
die Abschirmung (9, 10) von wenigstens einem Abschirmblech (12, 13, 17, 18) mit werkstückseitig angebrachter Abschirmschicht (14, 19) gebildet wird.

4. Verfahren nach einem der Ansprüche 1 bis 3,
**dadurch gekennzeichnet, dass**
als Abschirmschicht ein flexibles Abschirmband (14, 19, 20) verwendet wird.

5. Verfahren nach Anspruch 3 und 4,
**dadurch gekennzeichnet, dass**
das Abschirmband (14, 19) an dem bzw. den Abschirmblech(en) (12, 13, 17, 18) befestigt wird.

6. Verfahren nach Anspruch 5,
**dadurch gekennzeichnet, dass**
das Abschirmband (14) derart angebracht wird, dass es über das bzw. die Abschirmblech(e) (12, 13) vorsteht.

7. Verfahren nach Anspruch 3,
**dadurch gekennzeichnet, dass**
die Abschirmschicht auf das Abschirmblech aufgesprüht wird.

8. Verfahren nach einem der Ansprüche 1 bis 7,
**dadurch gekennzeichnet, dass**
für die Abschirmschicht (14, 19, 20) ein Kunststoff verwendet wird, der für das bei der Sprühbeschichtung verwendete Beschichtungsmaterial antiadhäsiv ist.

9. Verfahren nach einem der Ansprüche 1 bis 8,
**dadurch gekennzeichnet, dass**
als Kunststoff PTFE oder ein Material verwendet wird, das mindestens ähnlich oder gleich temperaturbeständig ist.

10. Verfahren nach einem der Ansprüche 1 bis 8,
**dadurch gekennzeichnet, dass**
die Abschirmschicht (14, 18, 19) an der Turbinenschaufel (5) zur Anlage gebracht wird.

11. Verfahren nach einem der Ansprüche 1 bis 10,
**dadurch gekennzeichnet, dass**
die Abschirmung (9, 10, 11) innenseitig an der Halterung (1) befestigt wird.

12. Verfahren nach Anspruch 11,
**dadurch gekennzeichnet, dass**
die Abschirmung (9, 10, 11) an der Halterung (1) angeklemmt wird.

13. Halterung (1) zur Fixierung einer Turbinenschaufel (5) in einer Sprühbeschichtungsvorrichtung,
mit wenigstens einem eine Öffnung aufweisenden Hohlraum (4) für die Aufnahme der Turbinenschaufel (5) derart, dass die Turbinenschaufel (5) mit einem Schaufelfuß (6) in den Hohlraum (4) eingesetzt ist und mit dem sich an den Schaufelfuß (6) anschließenden, im Betrieb vom durchströmenden Medium beaufschlagten Schaufelbereich (8) aus der Öffnung des Hohlraums (4) unter Bildung eines Spalts zwischen Öffnungsrand (3) und Turbinenschaufel (5) herausragt,
wobei im Bereich der Öffnung eine Abschirmung (9, 10, 11) zur Überbrückung des Spalts vorgesehen ist,
**dadurch gekennzeichnet**
**dass** für die Abschirmung (9, 10, 11) eine Abschirmschicht (14, 19, 20) aus einem Kunststoff vorgesehen ist,
der bei der Sprühbeschichtung beständig ist,
wobei die Abschirmschicht (14, 19, 20) derart angeordnet ist,
**dass** sie bei eingesetzter Turbinenschaufel (5) an die Grenze zwischen Schaufelfuß (6) und Schaufelbereich (8) reicht und
**dass** die Abschirmung (9, 10, 11) aus der Öffnung herausragt.

14. Halterung nach Anspruch 13,
**dadurch gekennzeichnet, dass**
die Abschirmung (11) allein aus der Abschirmschicht (20) besteht.

15. Halterung nach Anspruch 13,
**dadurch gekennzeichnet, dass**
die Abschirmung (9, 10) aus wenigstens einem Abschirmblech (12, 13, 17, 18) mit werkstückseitig angebrachter Abschirmschicht (14, 19) besteht.

16. Halterung nach einem der Ansprüche 13 bis 15,
**dadurch gekennzeichnet, dass**
die Abschirmschicht als flexibles Abschirmband (14, 19, 20) ausgebildet ist.

17. Halterung nach Anspruch 15 und 16,
**dadurch gekennzeichnet, dass**
das Abschirmband (14, 19) an dem bzw. den Abschirmblech(en) (12, 13, 17, 18) befestigt ist.

18. Halterung nach Anspruch 17,
**dadurch gekennzeichnet, dass**
die Abschirmschicht (14) über das bzw. die Abschirmblech(e) (12, 13) vorsteht.

19. Halterung nach Anspruch 15,
**dadurch gekennzeichnet, dass**
die Abschirmschicht auf das bzw. die Abschirmblech(e) aufgesprüht ist.

20. Halterung nach einem der Ansprüche 13 bis 19,
**dadurch gekennzeichnet, dass**
die Abschirmschicht (14, 19, 20) aus einem Kunststoff besteht, der für das bei der Sprühbeschichtung verwendete Beschichtungsmaterial antiadhäsiv ist.

21. Halterung nach einem der Ansprüche 13 bis 20,
**dadurch gekennzeichnet, dass**
der Kunststoff PTFE oder ein Material ist, das mindestens ähnliche oder gleiche Temperaturbeständigkeit hat.

22. Halterung nach einem der Ansprüche 13 bis 21,
**dadurch gekennzeichnet, dass**
die Abschirmung (9, 10, 11) innenseitig an der Halterung (1) angebracht ist.

23. Halterung nach Anspruch 22,
**dadurch gekennzeichnet, dass**
die Abschirmung (9, 10, 11) an der Halterung (1) angeklemmt ist.

24. Halterung mit darin eingestellter Turbinenschaufel (5) nach einem der Ansprüche 13 bis 23,
**dadurch gekennzeichnet, dass**
die Abschirmung (9, 10, 11) derart angeordnet ist, dass sie mit der Abschirmschicht (14, 19, 20) an dem Werkstück (5) anliegt.

25. Sprühbeschichtungsvorrichtung zur Sprühbeschichtung von Turbinenschaufeln (5) mit einer Halterung (1),
**dadurch gekennzeichnet, dass**
die Halterung (1) nach einem der Ansprüche 13 bis 24 ausgebildet ist.

## Claims

1. Method of preparing turbine blades (5) for spray coating their blade region (8) that is subjected to the medium flowing through during operation in a spray coating apparatus, in which the turbine blade (5) is inserted with its blade root (6) into a cavity (4) of a mounting (1) in such a way that it protrudes with the blade region (8) that adjoins the blade root (6) from an opening of the cavity (4) to form a gap between the rim (3) of the opening and the turbine blade (5), and in which the gap is bridged by a shielding (9, 10, 11) fixed on the mounting (1), **characterized in that** a shielding layer (14, 19, 20) of a plastic which is resistant during the spray coating is used for the shielding (9, 10, 11), the shielding layer (14, 19, 20) being arranged in such a way that it reaches up to the boundary between the blade root (6) and the blade region (8), and
**in that** the shielding (9, 10, 11) is arranged in such a way that it projects beyond the opening of the mounting (1).

2. Method according to Claim 1, **characterized in that** the shielding (11) is formed just by the shielding layer (20).

3. Method according to Claim 1, **characterized in that** the shielding (9, 10) is formed by at least one shielding plate (12, 13, 17, 18) with a shielding layer (14, 19) applied on the workpiece side.

4. Method according to one of Claims 1 to 3, **characterized in that** a flexible shielding tape (14, 19, 20) is used as the shielding layer.

5. Method according to Claims 3 and 4, **characterized in that** the shielding tape (14, 19) is fastened to the shielding plate or plates (12, 13, 17, 18).

6. Method according to Claim 5, **characterized in that** the shielding tape (14) is applied in such a way that it projects beyond the shielding plate or plates (12, 13).

7. Method according to Claim 3, **characterized in that** the shielding layer is sprayed onto the shielding plate.

8. Method according to one of Claims 1 to 7, **characterized in that** a plastic which is anti-adhesive for the coating material that is used during the spray coating is used for the shielding layer (14, 19, 20).

9. Method according to one of Claims 1 to 8, **characterized in that** PTFE or a material which is at least similarly or equally temperature-resistant is used as the plastic.

10. Method according to one of Claims 1 to 8, **characterized in that** the shielding layer (14, 18, 19) is brought to bear against the turbine blade (5).

11. Method according to one of Claims 1 to 10, **characterized in that** the shielding (9, 10, 11) is fastened on the inner side to the mounting (1).

12. Method according to Claim 11, **characterized in that** the shielding (9, 10, 11) is clamped onto the mounting (1).

13. Mounting (1) for fixing a turbine blade (5) in a spray coating apparatus, with at least one cavity (4) having an opening for receiving the turbine blade (5) in such a way that the turbine blade (5) is inserted with a blade root (6) into the cavity (4) and protrudes with the blade region (8) that adjoins the blade root (6) and is subjected to the medium flowing through during operation from the opening of the cavity (4) to form a gap between the rim (3) of the opening and the turbine blade (5), a shielding (9, 10, 11) being provided in the region of the opening to bridge the gap, **characterized in that** a shielding layer (14, 19, 20) of a plastic which is resistant during the spray coating is provided for the shielding (9, 10, 11), the shielding layer (14, 19, 20) being arranged in such a way that, with the turbine blade (5) inserted, it reaches up to the boundary between the blade root (6) and the blade region (8), and **in that** the shielding (9,10,11) protrudes from the opening.

14. Mounting according to Claim 13, **characterized in that** the shielding (11) is formed just by the shielding layer (20).

15. Mounting according to Claim 13, **characterized in that** the shielding (9, 10) is formed by at least one shielding plate (12, 13, 17, 18) with a shielding layer (14, 19) applied on the workpiece side.

16. Mounting according to one of Claims 13 to 15, **characterized in that** the shielding layer is formed as a flexible shielding tape (14, 19, 20).

17. Mounting according to Claims 15 and 16, **characterized in that** the shielding tape (14, 19) is fastened to the shielding plate or plates (12, 13, 17, 18).

18. Mounting according to Claim 17, **characterized in that** the shielding layer (14) projects beyond the shielding plate or plates (12, 13).

19. Mounting according to Claim 15, **characterized in that** the shielding layer is sprayed onto the shielding plate or plates.

20. Mounting according to one of Claims 13 to 19, **characterized in that** the shielding layer (14, 19, 20) consists of a plastic which is anti-adhesive for the coating material that is used during the spray coating.

21. Mounting according to one of Claims 13 to 20, **characterized in that** the plastic is PTFE or a material which has at least similar or equal temperature resistance.

22. Mounting according to one of Claims 13 to 20, **characterized in that** the shielding (9, 10, 11) is applied on the inner side to the mounting (1).

23. Mounting according to Claim 22, **characterized in that** the shielding (9, 10, 11) is clamped onto the mounting (1).

24. Mounting according to one of Claims 13 to 23, with a turbine blade (5) set in it, **characterized in that** the shielding (9, 10, 11) is arranged in such a way that it bears with the shielding layer (14, 19, 20) against the workpiece (5).

25. Spray coating apparatus for spray coating turbine blades (5), with a mounting (1), **characterized in that** the mounting (1) is formed according to one of Claims 13 to 24

## Revendications

1. Procédé de préparation, dans un dispositif de revêtement par pulvérisation, d'aubes ( 5 ) de turbine à un revêtement par pulvérisation de leurs zones ( 8 ) d'aubes soumises en fonctionnement à du fluide qui passe,
dans lequel on met l'aube ( 5 ) de turbine par son emplanture ( 6 ) d'aube dans une cavité ( 4 ) d'une fixation ( 1 ) de manière
à ce qu'elle dépasse par la zone ( 8 ) d'aube se raccordant à l'emplanture ( 6 ) d'aube d'une ouverture de la cavité ( 4 ) avec formation d'un intervalle entre le bord ( 3 ) de l'ouverture et l'aube ( 5 ) de turbine et dans lequel on recouvre l'intervalle par un écran ( 9, 10, 11 ) immobilisé sur la fixation ( 1 ),
**caractérisé**
**en ce qu'**on utilise pour l'écran ( 9, 10, 11 ) une couche ( 14, 19, 20 ) d'écran en matière plastique,
qui résiste lors du revêtement par pulvérisation,
la couche ( 14, 19, 20 ) d'écran étant disposée,
de manière à aller jusqu'à la limite entre l'emplanture ( 6 ) d' aube et la zone ( 8 ) d' aube et
**en ce que** l'écran ( 9, 10, 11 ) est disposé de manière à dépasser de l'ouverture de la fixation ( 1 ).

2. Procédé suivant la revendication 1,
**caractérisé en ce que**
l'écran ( 11 ) est formé seulement par la couche ( 20 ) d'écran.

3. Procédé suivant la revendication 1,
**caractérisé en ce que**
l'écran ( 9, 10 ) est formé d'au moins une tôle ( 12, 13, 17, 18 ) d'écran ayant une couche ( 14, 19 ) d'écran appliquée du côté de la pièce.

4. Procédé suivant l'une des revendications 1 à 3,
**caractérisé en ce que**
on utilise comme couche d'écran un ruban ( 14, 19, 20 ) souple d'écran.

5. Procédé suivant les revendications 3 et 4,
**caractérisé en ce que**
on fixe le ruban ( 14, 19 ) d'écran sur la ou les tôles ( 12, 13, 17, 18 ) d'écran.

6. Procédé suivant la revendication 5,
**caractérisé en ce que**
on met le ruban ( 14 ) d'écran de manière à ce qu'il dépasse de la ou des tôles ( 12, 13 ) d'écran.

7. Procédé suivant la revendication 3,
**caractérisé en ce que**
on pulvérise la couche d'écran sur la tôle d'écran.

8. Procédé suivant l'une des revendications 1 à 7,
**caractérisé en ce que**
on utilise pour la couche ( 14, 19 ) d'écran une matière plastique qui est anti-adhésive pour la matière de revêtement utilisée pour le revêtement par pulvérisation.

9. Procédé suivant l'une des revendications 1 à 8,
**caractérisé en ce que**
on utilise comme matière plastique du PTFE ou une matière qui est résistante à la température, au moins de la même façon ou pareillement.

10. procédé suivant l'une des revendications 1 à 8,
**caractérisé en ce que**
on applique la couche ( 14, 18, 19 ) d'écran à l'aube ( 5 ) de turbine.

11. Procédé suivant l'une des revendications 1 à 10,
**caractérisé en ce que**
on fixe l'écran ( 9, 10, 11 ) du côté intérieur à la fixation ( 1 ).

12. Procédé suivant la revendication 11,
**caractérisé en ce que**
on serre l'écran ( 9, 10, 11 ) sur la fixation ( 1 ).

13. Fixation ( 1 ) d'immobilisation d'une aube ( 5 ) de turbine dans un dispositif de revêtement par pulvérisation,
comprenant au moins une cavité ( 4 ) ayant une ouverture pour la réception de l'aube ( 5 ) de turbine, de manière à ce que l'aube ( 5 ) de turbine soit insérée par une emplanture ( 6 ) d'aube dans la cavité ( 4 ) et par la zone ( 8 ) d'aube se raccordant à l'emplanture ( 6 ) d'aube et soumise en fonctionnement à du fluide qui passe, sorte de l'ouverture de la cavité ( 4 ) en formant un intervalle entre le bord ( 3 ) de l'ouverture et l'aube ( 5 ) de turbine,
dans laquelle il est prévu dans la zone de l'ouverture un écran ( 9, 10, 11 ) pour recouvrir l'intervalle, **caractérisée**
**en ce qu'**il est prévu pour l'écran ( 9, 10, 11 ) une couche ( 14, 19, 20 ) d'écran en une matière plastique,
qui résiste lors du revêtement par pulvérisation,
la couche ( 14, 19, 20 ) d'écran étant disposée de manière à aller, lorsque l'aube ( 5 ) de turbine est insérée, à la limite entre l'emplanture ( 6 ) d'aube et la zone ( 8 ) d'aube et
**en ce que** l'écran ( 9, 10, 11 ) dépasse de l'ouverture.

14. Fixation suivant la revendication 13,
**caractérisée en ce que**
l'écran ( 11 ) est constitué seulement de la couche ( 20 ) d'écran.

15. Fixation suivant la revendication 13,
**caractérisée en ce que**
l'écran ( 9, 10 ) est constitué d'au moins une tôle ( 12, 13, 17, 18 ) d'écran ayant une couche ( 14, 19 ) d'écran appliquée du côté de la pièce.

16. Fixation suivant l'une des revendications 13 à 15,
**caractérisée en ce que**
la couche d'écran est constituée d'un ruban ( 14, 19, 20 ) souple d'écran.

17. Fixation suivant les revendications 15 et 16,
**caractérisée en ce que**
le ruban ( 14, 19 ) d'écran est fixé à la ou aux tôles ( 12, 13, 17, 19 ) d'écran.

18. Fixation suivant la revendication 17,
**caractérisée en ce que**
la couche ( 14 ) d'écran dépasse de la ou des tôles ( 12, 13 ) d'écran.

19. Fixation suivant la revendication 15,
**caractérisée en ce que**
la couche d'écran est pulvérisée sur la tôle ou sur les tôles d'écran.

20. Fixation suivant l'une des revendications 13 à 19,
**caractérisée en ce que**
la couche ( 14, 19, 20 ) d'écran est en une matière plastique qui est anti-adhésive pour la matière de revêtement utilisée dans le revêtement par pulvérisation.

21. Fixation suivant l'une des revendications 13 à 20,
**caractérisée en ce que**
la matière plastique est du PTFE ou une matière qui a une résistance à la température au moins semblable ou pareille.

22. Fixation suivant l'une des revendications 13 à 21,
**caractérisée en ce que**
l'écran ( 9, 10, 11 ) est mis du côté intérieur sur la fixation ( 1 ).

23. Fixation suivant la revendication 22,
**caractérisée en ce que**
l'écran ( 9, 10, 11 ) est serré sur la fixation ( 1 ).

24. Fixation ayant une aube ( 5 ) de turbine qui y est insérée suivant l'une des revendications 13 à 23,
**caractérisée en ce que**
l'écran ( 9, 10, 11 ) est disposé de manière à s'appliquer à la pièce ( 5 ) par la couche ( 14, 19, 20 ) d'écran.

25. Dispositif de revêtement par pulvérisation pour le revêtement par pulvérisation d'aubes ( 5 ) de turbine, comprenant une fixation ( 1 ),
**caractérisé en ce que**
la fixation ( 1 ) est constituée suivant l'une des revendications 13 à 24.
